# FASCICULE DE BREVET EUROPEEN

(11) **EP 1 849 502 B1**
(45) Date de publication et mention de la délivrance du brevet: **10.11.2010**
(21) Numéro de dépôt: 07354019.7
(22) Date de dépôt: 23.03.2007
(51) Int. Cl.: A62B 35/00

(54) **Ceinture pour harnais d'encordement munie d'un dispositif porte matériel en saillie**
Gurt für Seilgeschirr mit einem hervorstehenden Werkzeugträger
Belt for tie-in harness equipped with a projected equipment-holding device

(30) Priorité: 26.04.2006 FR 0603723
(43) Date de publication de la demande: 31.10.2007
(73) Titulaire: ZEDEL, 38920 Crolles (FR)
(72) Inventeur: Petzl, Paul, 38530 Barraux (FR); Lévèque, Aurélie, 74700 Annecy (FR)
(74) Mandataire: Hecké, Gérard

(56) Documents cités:
- EP-A- 0 736 310
- WO-A-02/28482
- US-A- 5 445 114

## Description

### Domaine technique de l'invention

L'invention est relative à une ceinture d'encordement pour un harnais de sécurité, comprenant un dispositif porte-matériel ayant au moins une boucle d'accrochage en forme de U solidarisée à la ceinture par des moyens de fixation, et composée d'une pièce de liaison en matière textile souple et d'un élément raidisseur préformé en matière plastique semi-rigide.

### État de la technique

La figure 1 montre une ceinture 10 d'encordement d'un harnais de sécurité, comportant une structure de garnissage 11 sur laquelle est cousue une sangle de résistance 12 sur toute la longueur de la ceinture 10. La structure de garnissage 11 est formée à titre d'exemple par un filet, une bande en tissu synthétique ou un revêtement matelassé à base de mousse, renforcé par des biais. La ceinture 10 est équipée d'un dispositif porte matériel 13 constitué par au moins une boucle 14 d'accrochage en forme de U solidarisée à la sangle de résistance 12. L'utilisateur peut accrocher à la boucle 14 un ou plusieurs matériels 15 de sécurité, notamment un mousqueton, un descendeur, un bloqueur etc...Un anneau d'attache 16 principal est agencé à l'avant de la sangle de résistance 12 pour relier la ceinture 10 du harnais à une corde de sécurité.

La figure 2 représente un premier mode de réalisation connu de dispositif porte matériel 13, lequel est réalisé par une matière déformable relativement tendre, et conformée selon une boucle en U. Les extrémités de la boucle en U sont munies de pattes 17 de fixation, lesquelles sont traversées par des coutures 18 pour solidariser le dispositif porte matériel à la sangle de résistance 12. La tenue mécanique d'un tel dispositif porte matériel est limitée à cause de la perforation de la matière par les coutures 18 au niveau des pattes 17.

La figure 3 illustre un deuxième mode de réalisation connu de dispositif porte matériel 13, lequel comporte une pièce de résistance 19 en matière textile cousue aux deux bouts à la sangle 12 en formant une boucle. La mise en forme du dispositif porte matériel 13 est obtenue au moyen d'une déformation d'un élément raidisseur 20 semi rigide et tubulaire dans lequel est enfilée préalablement la pièce de résistance 19.

La figure 4 montre la disposition inversée du dispositif porte matériel 13, dans lequel l'élément raidisseur 20 semi rigide est constitué par un insert logé à l'intérieur d'une gaine textile tubulaire formant la pièce de résistance 19. L'élément raidisseur 20 interne est plus court que la gaine souple extérieure, et les coutures 18 sont effectuées dans la sangle 12 en traversant les extrémités de la gaine, mais pas l'élément raidisseur 20.

La tenue mécanique du dispositif porte matériel 13 est élevée dans les deux cas des figures 3 et 4, mais la liaison avec la ceinture est trop souple au niveau des lignes de flexion 21 en favorisant son positionnement dans la position verticale. II en résulte des difficultés d'accrochage des matériels nécessitant souvent l'usage de deux mains.

Quelques exemples de l'art antérieur sont décrits dans les documents WO 02/28482 A1 et US 5,445,114.

### Objet de l'invention

L'objet de l'invention consiste à réaliser une ceinture d'encordement équipée d'un dispositif porte matériel ayant une liaison résistante facilitant l'accrochage des matériels d'une seule main.

La ceinture selon l'invention est caractérisée en ce que la pièce de liaison et l'élément raidisseur sont insérés l'un dans l'autre en étant logés à au moins une des extrémités dans un gousset de maintien fixé à la ceinture pour former une liaison non articulée sollicitant le dispositif porte-matériel dans une position en saillie.

Selon un mode de réalisation préférentiel, le gousset de maintien est formé par une pièce rigidificatrice cousue à la ceinture, et dotée d'un passant servant de palier au bout de l'élément raidisseur. La liaison non articulée forme avantageusement une liaison à encastrement sur au moins un des côtés.

On obtient ainsi un porte matériel dont la liaison avec la ceinture est très résistante, pas trop souple afin de rester en saillie pour faciliter l'accrochage des matériels, et pas trop rigide pour ne pas blesser le porteur du harnais.

L'élément raidisseur du dispositif porte-matériel peut être disposé à l'intérieur d'une gaine tubulaire constituant la pièce de liaison textile. La gaine est alors plus longue que l'élément raidisseur, chaque extrémité de la gaine étant cousue à la ceinture en amont du gousset.

La pièce de liaison en matière textile peut être formée par une sangle auxiliaire logée à l'intérieur d'un tube externe semi rigide constituant l'élément raidisseur déformable. La sangle auxiliaire est plus longue que le tube, lequel est logé à chaque bout dans le gousset correspondant.

### Description sommaire des dessins

D'autres avantages et caractéristiques ressortiront plus clairement de la description qui va suivre de modes particuliers de réalisation de l'invention donnés à titre d'exemples non limitatifs et représentés aux dessins annexés, dans lesquels :
- la figure 1 montre une vue schématique d'une ceinture équipée d'un dispositif porte matériel de l'art antérieur ;
- les figures 2, 3 et 4 sont des vues schématiques de trois porte matériels de l'art antérieur ;
- les figures 5 à 7 représentent des vues schématiques de trois modes de réalisation de porte matériels selon l'invention ;
- la figure 8 illustre une vue en perspective d'une ceinture avec les porte matériels selon l'invention.

### Description détaillée de l'invention

Sur les figures 5 à 7, les mêmes numéros de repères seront utilisés pour désigner des pièces identiques ou similaires à celles des figures 1 à 4.

En référence à la figure 5, le dispositif porte matériel 130 est composé d'une pièce de liaison 19 formée par une gaine 23 tubulaire en matière textile résistante, et d'un élément raidisseur 20 semi rigide disposé à l'intérieur de la gaine 23 pour assurer une mise en forme de U. Les deux extrémités de la gaine 23 textile dépassent les deux bouts 22 de l'élément raidisseur 20, et sont cousues directement à la sangle de résistance 12 par des coutures 18.

Chaque bout 22 de l'élément raidisseur 20 se trouve en retrait de la couture 18 correspondante à l'intérieur de la gaine 23 textile. Un gousset 24 de rigidification est cousu à la structure de garnissage 11, et comporte un passant 25 dans lequel est logé chaque bout 22 de l'élément raidisseur 20 entouré par la gaine 23.

L'élément raidisseur 20 à l'intérieur de la gaine 23 textile est mis en forme de manière à maintenir le dispositif porte matériel 130 en saillie pour faciliter l'accrochage des matériels. La présence des goussets 24 autour des bouts 22 de l'élément raidisseur 20 supprime tout effet de flexion, sans constituer de liaison rigide.

Sur la figure 6 illustrant le dispositif porte matériel 230, la pièce de liaison 19 en matière textile est formée par une sangle auxiliaire 26 logée à l'intérieur d'un tube 27 externe semi rigide constituant l'élément raidisseur 20 déformable. La sangle auxiliaire 26 est plus longue que le tube 27, et les goussets 24 de rigidification entourent chaque bout 22 du tube 27. Les extrémités de la sangle auxiliaire 26 passent par-dessus la sangle de résistance 12, en étant solidarisées à la structure de garnissage 11 par des coutures 180.

Sur la figure 7, le dispositif porte matériel 330 comporte un insert 28 semi rigide logé à l'intérieur d'une pièce de liaison 19 textile tubulaire. L'insert 28 est plus court côté gauche où l'extrémité de la pièce de liaison 19 textile tubulaire est solidarisée directement à la sangle de résistance 12 comme dans la figure 6. Le bout 22A de l'insert 28 se trouve en retrait de la couture 180.

Du côté droit, l'insert 28 semi rigide possède un prolongement 29 s'étendant dans le passant du gousset 24 pour positionner le bout 22B à un niveau supérieur à celui de l'autre bout 22A. L'extrémité de la pièce de liaison 19 textile tubulaire est solidarisée directement à la sangle de résistance 12.

Le dispositif porte matériel 330 possède ainsi une liaison à encastrement 30 côté droit garantissant le maintien en saillie, et une liaison souple 31 côté gauche autorisant une bonne résistance multidirectionnelle.

La figure 8 montre une ceinture 10 selon l'invention, équipée de trois boucles d'accrochage 14 appartenant à chaque type des dispositifs porte matériel 130, 230, 330 précités. On note que les trois boucles 14 se trouvent en saille par rapport à la structure de garnissage 11 de la ceinture 10 pour faciliter l'accrochage des matériels.

## Revendications

1. Ceinture d'encordement pour un harnais de sécurité, comprenant un dispositif porte-matériel (13) ayant au moins une boucle d'accrochage (14) en forme de U solidarisée à la ceinture (10) par des moyens de fixation, et composée d'une pièce de liaison (19) en matière textile souple et d'un élément raidisseur (20) préformé en matière plastique semi-rigide, **caractérisée en ce que** la pièce de liaison (19) et l'élément raidisseur (20) sont insérés l'un dans l'autre en étant logés à au moins une des extrémités dans un gousset (24) de maintien fixé à la ceinture (10) pour former une liaison non articulée sollicitant le dispositif porte-matériel (130, 230, 330) dans une position en saillie.

2. Ceinture d'encordement selon la revendication 1, **caractérisée en ce que** le gousset (24) de maintien est formé par une pièce rigidificatrice cousue à la ceinture, et dotée d'un passant (25) servant de palier au bout (22, 22B) de l'élément raidisseur (20).

3. Ceinture d'encordement selon la revendication 2, **caractérisée en ce que** l'élément raidisseur (20) du dispositif porte-matériel (130, 330) est disposé à l'intérieur d'une gaine (23) tubulaire constituant la pièce de liaison (19) textile.

4. Ceinture d'encordement selon la revendication 3, **caractérisée en ce que** la gaine (23) est plus longue que l'élément raidisseur (20), chaque extrémité de la gaine (23) étant cousue à la ceinture (10) en amont du gousset (24).

5. Ceinture d'encordement selon la revendication 2, **caractérisée en ce que** la pièce de liaison (19) en matière textile est formée par une sangle auxiliaire (26) logée à l'intérieur d'un tube (27) externe semi rigide constituant l'élément raidisseur (20) déformable.

6. Ceinture d'encordement selon la revendication 5, **caractérisée en ce que** la sangle auxiliaire (26) est plus longue que le tube (27) dont chaque bout (22) est logé dans le gousset (24) correspondant.

7. Ceinture d'encordement selon la revendication 1, **caractérisée en ce que** la liaison non articulée forme une liaison à encastrement sur au moins un des côtés.

8. Ceinture d'encordement selon la revendication 7, **caractérisée en ce que** l'élément raidisseur (20) est dissymétrique en étant plus court de l'autre côté pour former une liaison souple.

## Claims

1. Roping belt for a safety harness, comprising an equipment-carrying device (13) having at least one U-shaped attachment loop (14) securedly fastened to the belt (10) by fixing means and composed of a joining part (19) made of flexible textile material and of a pre-formed stiffener part (20) made of semi-rigid plastic,
**characterized in that** the joining part (19) and the stiffener part (20) are inserted in one another and are housed at at least one of the ends thereof in a securing gusset (24) fixed to the belt (10) to form a non-articulated join biasing the equipment-carrying device (130, 230, 330) to a salient position.

2. Roping belt according to claim 1, **characterized in that** the securing gusset (24) is formed by a rigidifying part sewn onto the belt and provided with a belt ring (25) acting as bearing for the end (22, 22B) of the stiffener part (20).

3. Roping belt according to claim 2, **characterized in that** the stiffener part (20) of the equipment-carrying device (130, 330) is disposed inside a tubular sleeve (23) constituting the textile joining part (19).

4. Roping belt according to claim 3, **characterized in that** the sleeve (23) is longer than the stiffener part (20), each end of the sleeve (23) being sewn onto the belt (10) up-line from the gusset (24).

5. Roping belt according to claim 2, **characterized in that** the textile joining part (19) is formed by an auxiliary strap (26) housed inside a semi-rigid external tube (27) constituting the deformable stiffener part (20).

6. Roping belt according to claim 5, **characterized in that** the auxiliary strap (26) is longer than the tube (27), each end (22) whereof is housed in the corresponding gusset (24).

7. Roping belt according to claim 1, **characterized in that** the non-articulated join forms an embedded join on at least one of the sides.

8. Roping belt according to claim 7, **characterized in that** the stiffener part (20) is dissymmetric being shorter on the other side to form a flexible join.

## Patentansprüche

1. Anseilgurt für einen Sicherheitsklettergurt mit einem Materialträger (13), der mindestens eine U-förmige Befestigungsschlinge (14) hat, die mittels Befestigungsmitteln fest verbunden ist mit dem Gurt (10), und von einem Verbindungsteil (19) aus flexiblem textilen Material und einem vorgeformten Versteifungselement (20) aus halbstarrem Kunststoff gebildet wird, **dadurch gekennzeichnet, dass** das Verbindungsteil (19) und das Versteifungselement (20) ineinander eingefügt werden und dabei an mindestens einem der Enden in einem Verstärkungs-Halteteil (24) aufgenommen sind, das an dem Gurt (10) befestigt ist, und eine nicht angelenkte Verbindung bilden, die den Materialträger (130, 230, 330) in eine hervorstehende Position zieht.

2. Anseilgurt nach Anspruch 1, **dadurch gekennzeichnet, dass** das Verstärkungs-Halteteil (24) von einem Versteifungselement gebildet wird, das auf den Gurt genäht und mit einer Schlaufe (25) versehen ist, die dem Ende (22, 22B) des Versteifungselements (20) als Lager dient.

3. Anseilgurt nach Anspruch 2, **dadurch gekennzeichnet, dass** das Versteifungselement (20) des Materialträgers (130, 330) innerhalb einer röhrenförmigen Hülse (23) angeordnet ist, die das textile Verbindungsstück (19) bildet.

4. Anseilgurt nach Anspruch 3, **dadurch gekennzeichnet, dass** die Hülse (23) länger als das Versteifungselement (20) ist, wobei jedes Ende der Hülse (23) dem Verstärkungsteil (24) vorgelagert an den Gurt (10) genäht ist.

5. Anseilgurt nach Anspruch 2, **dadurch gekennzeichnet, dass** das textile Verbindungsstück (19) von einem Hilfsriemen (26) gebildet wird, der innerhalb einer halbstarren äußeren Röhre (27) angeordnet ist und das verformbare Versteifungselement (20) bildet.

6. Anseilgurt nach Anspruch 5, **dadurch gekennzeichnet, dass** der Hilfsriemen (26) länger ist als die Röhre (27), deren beiden Enden (22) in dem entsprechenden Verstärkungsteil (24) angeordnet sind.

7. Anseilgurt nach Anspruch 1, **dadurch gekennzeichnet, dass** die nicht angelenkte Verbindung an mindestens einer der Seiten eine Einfügeverbindung bildet.

8. Anseilgurt nach Anspruch 7, **dadurch gekennzeichnet, dass** das Versteifungselement (20) asymmetrisch, und zwar auf der anderen Seite kürzer ist, um eine flexible Verbindung zu bilden.
